# EUROPÄISCHE PATENTSCHRIFT

(11) **EP 0 071 758 B1**
(45) Veröffentlichungstag und Bekanntmachung des Hinweises auf die Patenterteilung: **15.01.1986**
(21) Anmeldenummer: 82105938.3
(22) Anmeldetag: 03.07.1982
(51) Int. Cl.: B65B 3/04, B65B 37/00

(54) **Abfüllvorrichtung für viskose Füllgüter**
Filling device for viscous products
Dispositif de remplissage pour produits à consistance visqueux

(30) Priorität: 01.08.1981 DE 3130537
(43) Veröffentlichungstag der Anmeldung: 16.02.1983
(73) Patentinhaber: ROBERT BOSCH GMBH, 70442 Stuttgart (DE)
(72) Erfinder: Lemke, Kuno, D-7120 Bietigheim-Bissingen (DE); Vögele, Günther, D-7036 Schönaich (DE)

## Beschreibung

### Stand der Technik

Die Erfindung geht aus von einer Abfüllvorrichtung nach der Gattung des Anspruchs 1. Eine beispielsweise durch die DE-B-11 02 035 bekannte derartige Abfüllvorrichtung für Flüssigkeiten hat einen steil nach unten gerichteten Füllstutzen mit einem unteren Auslaß und eine diesem schwenkbar zugeordnete, plattenförmige Klappe, die in der einen Stellung am Auslaß anliegt und die in der anderen Stellung eine vom Auslaß abgeschwenkte und außerhalb dessen Projektion liegende Lage neben dem austretenden Flüssigkeitsstrahl einnimmt. Die das Nachtropfen verhindernde Klappe erfüllt ihren Zweck bei Flüssigkeiten, die in einem gleichmäßigen Strahl aus dem Füllstutzen austreten.

Ferner ist durch die DE-A-23 33 539 eine Flüssigkeitsabfüllvorrichtung bekannt geworden, bei der zum Verhindern des Nachtropfens unterhalb des nach unten gerichteten Füllmundstücks ein rohrartiger oder kastenförmiger Übergabekanal quer angeordnet ist, der an seinem einen Ende offen und an seinem anderen Ende geschlossen ist, sowie nahe dem geschlossenen Ende oben in seinem Mantel eine Offnung hat, durch die das Füllmundstück ragt. Der Übergabekanal ist um eine waagrechte Achse im Bereich seines geschlossenen Endes schwenkbar, so daß das offene Ende in der Auffangstellung schräg nach oben und in der Abfüllstellung schräg nach unten zur Horizontalen geneigt ist. Bei dieser bekannten Vorrichtung wird ein Nachtropfen wohl vermieden, sie läßt sich jedoch nur zum Abfüllen niedrig viskoser, gut fliessender Güter, wie Flüssigkeiten einsetzen.

Zum Abfüllen von Flüssigkeiten, die zusätzlich feste oder halbfeste Bestandteile enthalten, wie z.B. Joghurt mit Erdbeeren, Kirschen oder dgl., ist durch die DE-A-29 21 236 eine Abfüllvorrichtung mit einem Füllmundstück bekannt geworden, in dem ein Ventilstößel mit einem seitlichen Auslaß verschiebbar ist. Da diese Vorrichtung keine das Nachtropfen verhindernde Einrichtung hat, können beim Zu- oder Abtransport der zu füllenden bzw. bereits gefüllten Behälter deren Siegelränder durch Füllguttropfen oder -teilchen verschmutzt werden, so daß ein dichtes Verschließen nicht mehr gewährleistet ist.

### Vorteile der Erfindung

Die erfindungsgemäße Abfüllvorrichtung mit den kennzeichnenden Merkmalen des Anspruchs 1 hat den Vorteil, daß einerseits beim Abfüllen von Milchprodukten mit Früchten, Fertiggerichten und Tiernahrung mit Gemüse- und Fleischstücken hervorgerufene Spritzer, die insbesondere beim Austreten eines festen Teils aus dem Auslaß entstehen, vom quergestellten Auffangelement aufgefangen und in den darunter befindlichen Verpackungsbehälter abgeleitet werden, und andererseits, daß während des Zuführens bzw. Abführens der Behälter nachtropfende Füllgutteile und am Füllmundstück eingeklemmte, herabhängende Füllgutfasern vom das Füllmundstück untergreifenden Auffangelement ebenfalls aufgefangen und gespeichert werden. Dadurch läßt sich ein Beschmutzen der Siegelränder von Verpackungsbehältern sowohl während des Abfüllvorganges als auch während des Transports der Behälter verhindern.

Durch die in den Unteransprüchen aufgeführten Maßnahmen sind vorteilhafte Weiterbildungen der im Anspruch 1 angegebenen Abfüllvorrichtung möglich. Der Spritzschutz wird in einfacher Weise noch dadurch verbessert, wenn entsprechend Anspruch 2 das Auffangelement an seinen Seiten Wangen hat, die auch seitlich abgehende Spritzer auffangen.

### Zeichnung

Zwei Ausführungsbeispiele der Erfindung sind in der Zeichnung dargestellt und in der nachfolgenden Beschreibung näher erläutert. Es zeigen Fig. 1 eine Abfüllvorrichtung in Füllstellung im Querschnitt, die Abfüllvorrichtung nach Fig. 2 in Ruhestellung in Seitenansicht, Fig. 3 und 4 ein zweites Ausführungsbeispiel der Abfüllvorrichtung in Füll- und Ruhestellung in Seitenansicht.

### Beschreibung der Erfindung

In flache, schalenartige Verpackungsbehälter 1, die an ihrer Öffnung einen umlaufenden, abstehenden Siegelrand 2 zum Befestigen einer Deckfolie haben, wird mit der Abfüllvorrichtung jeweils eine Füllgutportion 3 eingesetzt. Das Füllgut kann flüssige oder pastöse Konsistenz haben und auch mit Stücken versetzt sein, so daß mitunter im Falle klemmender Stücke, beispielsweise Früchte, Fleisch u.dgl. im Auslaß der flüssige Anteil unter Druck als Spritzer austritt.

Die Abfüllvorrichtung umfaßt eine an sich bekannte Dosiereinrichtung 10 (DE-08 29 21 238) mit einem Dosierzglinder 11, einem darin hin- und herbewegten Dosierkolben 12, einem Ventilgehäuse 13 mit fluchtendem Füllmundstück 14 und einem darin verschiebbaren Ventilstößel 15. Der Ventilstößel 15, der in der einen Stellung den Dosierzylinder 11 mit einer Vorratskammer 16 und in der anderen Stellung mit dem Auslaß des Füllmundstücks 14 verbindet, hat eine seitlich eingefräste Nut 17, die unten erweitert und durch einen schrägen Boden 18 begrenzt ist, so daß in der unteren Stellung des Ventilstößels 15 der durch den Boden 18 und den unteren Rand des Füllmundstücks 14 begrenzte seitliche Auslaß zur Horizontalen schräg nach unten gerichtet ist (Fig. 1). Der Boden 18 hat am Umfang an seiner Unterseite eine Tropfkante 19 und an seiner Oberseite eine scharfe Schneidkante 20.

Um beim Abführen eines gefüllten und Heranfuhren eines zu füllenden Behälters 1 unter das Füllmundstück 14 zu verhindern, daß von diesem sich lösende Tropfen auf die Siegelränder 2 der Behälter 1 herabfallen, und um zu erreichen, daß beim Abfüllen Spritzer aufgefangen werden, ist dem Füllmundstück 14 ein Auffangelement in Form einer Schaufel 22 bewegbar zugeordnet. Die Schaufel 22 hat einen schalen- oder rinnenförmigen Boden 23 mit seitlich angesetzten Wangen 24. Sie ist so bewegbar angeordnet, daß sie in der Füllstellung (Fig. 1 und Fig. 3) eine im wesentlichen senkrechte Lage einnimmt, in der ihr Boden 23 quer zur Mittelachse der aus dem Füllmundstück 14 und dem Ventilstößel 15 austretenden Füllgutstromes gestellt ist, und daß sie in der Ruhestellung (Fig. 2 und Fig. 4) eine im wesentlichen waagrechte, das Füllmundstück 14 wenigstens im Auslaßbereich frei untergreifende Lage einnimmt. Der in senkrechter Stellung nach unten weisende Rand des Bodens 23 der Schaufel 22 ist als keilförmige Abtropfkante 25 mit unterseitiger Wölbung ausgebildet.

Zum Durchführen einer Hin- und Herbewegung von und zu dem Füllmundstück 14 und gleichzeitig einer Vierteldrehung von der senkrechten in die waagrechte Lage ist die Schaufel 22 beim Ausführungsbeispiel nach Fig. 1 und 2 mittels eines an einer Wange 24 abstehenden Zapfens 28 im unteren Auge 31 eines schwenkbaren Hebels 30 drehbar gelagert. Neben dem Auge 31 ist auf dem Zapfen 26 eine Rolle 27 befestigt, um die ein flexibles Band 33 gewickelt und an einer Stelle fixiert ist, dessen Trumme 34, 35 auseinanderstrebend schräg nach oben geführt und ihre Enden in ortsfesten Zapfen 28 befestigt sind. Die beiden Zapfen 28 sowie der das obere Auge 32 des Hebels 30 tragende Zapfen 29 sind an einem waagrechten Träger 36 befestigt, der seitlich an der Dosiereinrichtung 10 fest angeordnet ist. Zum Übertragen einer Schwenkbewegung auf den Hebel 30, ist dieser über eine Lasche 37 mit der Kolbenstange 38 eines pneumatischen Betätigungszylinders 39 verbunden.

Zum Befüllen wird jeweils ein Behälter 1 unter das Füllmundstück 14 und die Schaufel 22 so zugeführt, daß seine senkrechte Mittelachse sich etwa in der Mitte zwischen dem vom Füllmundstück 14 und vom Ventilstößel 15 gebildeten Auslaß und der senkrecht stehenden Schaufel 22 befindet. Das aus dem Auslaß austretende Füllgut verteilt sich in dieser Stellung gleichmäßig im Behälter. Der Ventilstößel 15 ragt in Abfüllstellung bis nahe der Oberseite des Behälters 1 (Fig. 1); er kann bei besonderem Füllgut auch in den Behälter eintauchen. Die dabei senkrecht stehende Schaufel 22, deren Breite etwas geringer ist als die Weite des Behälters 1, schirmt in Ausströmrichtung des Guts mit ihrem Boden 23 und mit ihren Wangen 24 die im Spritzbereich liegenden Siegelränder 2 des Behälters 1 ab, fängt Spritzer auf und leitet diese nach unten über die Abtropfkante 25 in den Behälter 1. Nach Beendigung des Füllvorgangs wird der Ventilstößel 15 in das Füllmundstück 14 zurückgezogen. Gleichzeitig wird der Hebel 30 gegen das Füllmundstück 14 geschwenkt, wobei durch das Band 33 die Schaufel 22 aus ihrer senkrechten Lage in die waagrechte um eine Vierteldrehung gedreht wird (Fig. 2), in der sie etwa vom Füllmundstück 14 abfallende Tropfen auffängt und etwa herabhängende Fasern abschirmt.

Um zu verhindern, daß die sich nach dem Füllvorgang unter das Füllmundstück 14 bewegende Schaufel 22 den oberen Teil einer Füllgutportion 3 eines stark zur Haufenbildung neigenden Füllguts streift, ist die Aufhängung der Schaufel 22 beim Äusführungsbeispiel nach den Fig. 3 und 4 so gestaltet, daß die Schaufel 22, welche in den Behälter 1 eintaucht, zunächst nach oben bewegt wird, wobei sie sich nur wenig dreht, und dann erst unter das Füllmundstück 14 verschoben wird. In der folgenden Beschreibung des Ausführungsbeispiels nach Fig. 3 und 4 sind für gleichartige Teile gleiche Bezeichnungen und gleiche Bezugszeichen wie beim Ausführungsbeispiel nach Fig. 1 und 2 verwendet. Die Schaufel 22 wird von einem Knickarm getragen, der aus zwei gelenkig miteinander verbundenen Hebeln 41, 42 besteht, von denen der untere 41 die Schaufel 22 ähnlich wie der Hebel 30 beim Ausführungsbeispiel nach Fig. 1 und 2 trägt und der obere 42 auf dem ortsfesten Zapfen 29 gelagert ist. Der untere Hebel 41 trägt eine Rolle 44, die unter der Wirkung einer an beiden Hebeln 41, 42 angreifenden Zugfeder 43 gegen eine schräge Steuerfläche 45 einer waagrecht vom Betätigungszylinder 39 verschiebbaren Kulisse 46 gezogen wird in eine waagrechte Nut 47 der Kulisse 46 greift ein Zapfen 48 der Koppel 49, welche an einem unterhalb der Schwenkachse abgewinkelten Arm 50 des oberen Hebels 42 angelenkt ist. Ein Ansatz 51 am oberen Hebel 42 ragt gegen den unteren Hebel 41 und hat eine Anschlagfläche 52 für den unteren Arm 41. Um ein Erschlaffen des flexiblen Bandes 33 auszugleichen, ist eines seiner Enden über eine Zugfeder 53 mit einem der festen Zapfen 28 verbunden.

Nach dem Abfüllvorgang, wenn der Ventilstößel 15 in das Füllmundstück 14 zurückgezogen wird, schiebt der Betätigungszylinder 39 die Kulisse 46 in Richtung der Hebel 41, 42. Die sich dabei verschiebende Steuerfläche 45 der Kulisse 46 läßt den unteren Hebel 41 mit der Schaufel 22 durch die Wirkung der Zugfeder 43 nach oben schwenken bis der Hebel 41 an der Anschlagfläche 52 des oberen Hebels 42 anschlägt. Dabei lösen sich an der Abtropfkante 25 der Schaufel 22 hängende Tropfen und fallen in den Behälter 1. Während dieser ersten Bewegungsphase, in der die Schaufel 22 im wesentlichen eine senkrechte Stellung beibehält, gleitet der Zapfen 48 der Koppel 49 in der Nut 47 der Kulisse 46. Bei der fortschreitenden Bewegung der Kulisse 46 drückt das rechte Ende der Nut 47 gegen den Zapfen 48, so daß die Koppel 49 in Richtung der Kulissenbewegung mitgenommen wird. Dabei wird der obere Hebel 42 gegen das Füllmundstück 14 verschwenkt, wobei in dieser Bewegungsphase die Schaufel 22 unter das Füllmundstück 14 geschoben wird und sie sich durch die sich längende Strecke des rechten Trumms 35 des Bandes 33 aus der vertikalen in die horizontale Lage dreht (Fig. 4).

Die Erfahrung hat gezeigt, daß ein Verschmutzen der Siegelränder von Behältern durch Tropfen oder Spritzer mit einer das Füllmundstück mit seitlichem Auslaß nur teilweise untergreifenden Schaufel verhindert werden kann. Denkbar ist ferner die Anordnung von zwei zusammenwirkenden und gegeneinanderbewegten Schaufeln. Eine solche Ausgestaltung wäre vorteilhaft für eine Abfüllvorrichtung, bei der der Ventilstößel zwei auseinanderstrebende Auslässe hat.

## Patentansprüche

Abfüllvorrichtung für viskoses Füllgut insbesondere eines mit Stücken verstzten, viskosen Füllguts, mit einem Füllmundstück (14) und einem das Nachtropfen verhindernden Auffangelefnent (22), das mittels einer Trageinrichtung (30; 41, 42) in eine erste, das Füllmundstück freigebende und in eine zweite, das Füllmundstück untergreifende Stellung bewegbar ist, dadurch gekennzeichnet, daß das Füllmundstück (14) einen seitlichen Auslaß hat, und daß das Auffangelement (22) rinnen- oder schalenförmig ausgebildet ist und in seiner ersten Stellung eine sich quer zur Auslaßrichtung des Füllmundstücks erstreckende Lage einnimmt.

2. Vorrichtung nach Anspruch 1, dadurch gekennzeichnet, daß das Auffangelement (22) an seinen Seiten Wangen (24) hat.

3. Vorrichtung nach Anspruch 1 oder 2, dadurch gekennzeichnet, daß die in der senkrechten Lage des Auffangelements (22) unten liegende Kante (25) keilförmig ausgebildet ist.

4. Vorrichtung nach Anspruch 3, dadurch gekennzeichnet, daß die Außenseite der keilförmigen Kante (25) konvex ist.

5. Vorrichtung nach einem der Ansprüche 1 bis 4, dadurch gekennzeichnet, daß das Auffangelement (22) an einem schwenkbaren Hebel (30; 41) drehbar gelagert und mit einem Getriebe (33) zum Erzeugen einer Vierteldrehung beim Schwenken des Hebels verbunden ist.

6. Vorrichtung nach Anspruch 5, dadurch gekennzeichnet, daß auf dem im Hebel (30; 41) lagernden Zapfen (26) des Auffangelements (22) eine Rolle (27) sitzt, um die ein flexibles Band (33) gewickelt ist, dessen auseinanderstrebende Trumme (34,35) an ihren Enden ortsfest eingespannt sind.

7. Vorrichtung nach Anspruch 5 oder 6, dadurch gekennzeichnet, daß die Trageinrichtung zwei gelenkig miteinander verbundene Hebel (41, 42) aufweist, die von einem gemeinsamen Antrieb (39) über Getriebeelemente (44 bis 49) so betätigt werden, daß zunächst der das Auffangelement (22) direkt tragende Hebel (41) nach oben schwenkt und darauf der diesen Hebel tragende Hebel (42) zum Verschieben des angehobenen Auffangelements (22) unter das Füllmundstück (14) geschwenkt wird.

## Revendications

1.- Dispositif de soutirage pour produits visqueux de remplissage, notamment un produit visqueux de remplissage mélangé de morceaux, dispositif comportant une bouche de remplissage (14) et un élément intercepteur (22) empêchant un gouttage final, et qui au moyen d'un dispositif porteur (30; 41, 42) peut être déplacé dans une première position libérant la bouche de remplissage et dans une seconde position en dessous de la bouche de remplissage, dispositif de soutirage caractérisé en ce que la bouche de remplissage (14) a une sortie latérale et que l'élément intercepteur (22) est en forme de gouttière ou de coquille et se place dans sa première position transversalement par rapport à la direction de sortie de la bouche de remplissage.

2.- Dispositif de soutirage selon la revendication 1, caractérisé en ce que l'élément intercepteur (22) comporte sur ses côtés des joues (24).

3.- Dispositif de soutirage selon la revendication 1 ou 2, caractérisé en ce que le bord (25) placé en dessous de la position verticale de l'élément intercepteur (22) est en forme ds coin.

4.- Dispositif de soutirage selon la revendication 3, caractérisé en ce que la face externe du bord (25) en forme de coin est convexe.

5.- Dispositif de soutirage selon une des revendications 1 à 4, caractérisé en ce que l'élément intercepteur (22) est monté rotatif sur un levier pivotant (30; 41), et est relié à une transmission (33) pour effectuer une rotation d'un quart de tour lors du pivotement du levier.

6.- Dispositif de soutirage selon la revendication 5, caractérisé en ce que sur les tourillons (26), monté sur le levier (30; 41) de l'élément intercepteur (22) est placé un galet (27) autour duquel est enroulée une bande flexible (33) dont les brins s'écartant l'un de l'autre (34, 35) sont arrimés à poste fixe à leurs extrémités.

7.- Dispositif de soutirage selon la revendication 5 ou 6, caractérisé en ce que le dispositif porteur comporte deux leviers reliés l'un à l'autre par articulations (41, 42), qui sont actionnés à partir d'un entraînement commun (39) par l'intermédiaire d'éléments de transmission (44 et 49) de façon que tout d'abord le levier (41) portant directement l'élément intercepteur (22) pivote vers le haut et qu'ensuite le levier (42), portant ce premier levier, pivote pour déplacer l'élément intercepteur (22) ainsi soulevé sous la bouche de remplissage (14).

## Claims

1. Filling device for viscous filling material, in particular a viscous filling material mixed with solid pieces, having a filler nozzle (14) and a collecting element (22) which prevents dripping and can be moved by means of a solid support device into a first position releasing the filler nozzle and into a second position gripping underneath the filler nozzle, characterised in that the filler nozzle (14) has a lateral outlet and that the collecting element (22) is made channel- shaped or shell-shaped and, in its first position, assumes a location extending transversely to the outlet direction of the filler nozzle.

2. Device according to Claim 1, characterised in that the collecting element (22) has cheeks (24) on its sides.

3. Device according to Claim 1 or 2, characterised in that the edge (25) located underneath in the vertical location of the collecting element (22) is made in a wedge shape.

4. Device according to Claim 3, characterised in that the outside of the wedge-shaped edge (25) is convex.

5. Device according to one of claims 1 to 4, characterised in that the collecting element (22) is rotatably mounted on a pivotable lever (30; 41) and is connected to a drive mechanism (33) for producing a quarter revolution during the pivoting of the lever.

6. Device according to Claim 5, characterised in that a roller (27) sits on the pin (26) of the collecting element (22) mounted in the lever (30; 41), around which roller (17) is wound a flexible belt belt (33), the divergent sections (34, 35) of which are secured in a fixed position at their ends.

7. Device according to Claim 5 or 6, characterised in that the support device has two levers (41, 42) which are connected to one another in articulated manner and which are actuated by a common drive (39) via drive mechanism elements (44 to 49) in such a way that first of all the lever (41) directly supporting the collecting element (22) pivots upwards and then the lever (42), supporting the lever (41), is pivoted for displacing the raised collecting element (22) beneath the filler nozzle (14).
